# EUROPÄISCHE PATENTSCHRIFT

(11) **EP 0 431 276 B1**
(45) Veröffentlichungstag und Bekanntmachung des Hinweises auf die Patenterteilung: **04.08.1993**
(21) Anmeldenummer: 90118931.6
(22) Anmeldetag: 04.10.1990
(51) Int. Cl.: B27G 17/02, B27G 17/04

(54) **Vorrichtung zum Reinigen von Arbeitsplatten**
Worktop cleaning device
Dispositif pour nettoyer des plans de travail

(30) Priorität: 06.12.1989 DE 3940325
(43) Veröffentlichungstag der Anmeldung: 12.06.1991
(73) Patentinhaber: Wörz, Klaus, D-74864 Fahrenbach (DE)
(72) Erfinder: Wörz, Klaus, D-74864 Fahrenbach (DE)
(74) Vertreter: Naumann, Ulrich, Dr.-Ing.

(56) Entgegenhaltungen:
- DE-A- 1 432 526
- DE-A- 3 622 389
- DE-C- 649 557
- US-A- 1 461 615
- US-A- 2 651 340
- US-A- 4 449 299

## Beschreibung

Die Erfindung betrifft eine Vorrichtung zum Schaben aufgerauhter Oberflächen von Arbeitsplatten nach dem Oberbegriff des Patentanspruches 1. Insbesondere betrifft die Erfindung eine Vorrichtung zum Schaben aufgerauhter Oberflächen von zum Zuschneiden von Fleisch oder sonstigen Lebensmitteln dienenden kunststoffbeschichteten Platten, mit einem formstabilen, blockartigen, langgestreckten, eine flache, gerade Unterseite aufweisenden Klingenhalter, einem an der Oberseite des Klingenhalters ausgebildeten Handgriff und einer schräg zur Längsrichtung der Unterseite gehalterten Klinge, wobei die Klinge in Vorschubrichtung gesehen im hinteren Viertel der Unterseite angeordnet ist und in einem spitzen Anstellwinkel mit einer Schneide aus der Unterseite heraus anch hinten abragt.

Wenn in Metzgereien auf einer Kunststoffplatte rohes Fleisch zubereitet wird, dann wird unvermeidlich auch in die Arbeitsplatte hineingeschnitten und es entstehen Schnittrillen, in denen sich Schmutz sammelt, der nur schwer entfernt werden kann. Dieser Schmutz bildet Grundlage für gesundheitsschädliche Keime.

Bei hölzernen Arbeitsplatten ist es bekannt, diese zur Reinigung solcher Verschmutzungen abzuhobeln. Das ist jedoch bei Kunststoffplatten nicht möglich und im übrigen auch bei Holzplatten nicht bei jeder Verschmutzung praktikabel.

Vorrichtungen zum Schaben aufgerauhter Oberflächen sind seit Jahren aus der Praxis bekannt. Lediglich beispielhaft wird hierzu auf die US-PS 4,449,299, insbesondere die Fig. 6, 7 und 8, verwiesen. Die bekannten Vorrichtungen der in Rede stehenden Art sind jedoch insoweit problematisch, als sie beim Schaben unerwünschte Spuren hinterlassen, die durch die äußeren Bereiche der Klinge bzw. Schneide verursacht sind.

Der Erfindung liegt daher die Aufgabe zugrunde, die bekannte Vorrichtung zum Schaben aufgerauhter Oberflächen von Arbeitsplatten derart auszugestalten und weiterzubilden, daß beim Schaben keine unerwünschten Spuren auf der zu bearbeitenden Fläche entstehen.

Die erfindungsgemäße Vorrichtung zum Schaben aufgerauhter Oberflächen von Arbeitsplatten löst die voranstehende Aufgabe durch die Merkmale des Patentanspruches 1. Danach ist die eingangs genannte Vorrichtung zum Schaben aufgerauhter Oberflächen von Arbeitsplatten derart ausgestaltet, daß die Schneide über ihre gesamte Länge hinweg konvex ausgebildet ist, wobei die Konvexizität einer breiteren Ausgestaltung der Klinge in der Mitte und einer schmaleren Ausgestaltung an den Randbereichen entspricht.

In erfindungsgemäßer Weise ist erkannt worden, daß die beim Schaben mit bekannten Vorrichtungen auftretenden unerwünschten Spuren dadurch wirksam zu vermeiden sind, daß die Schneide über ihre gesamte Länge hinweg konvex ausgebildet ist. Dadurch dringt die Schneide in der Mitte zwar etwas tiefer in die zu schabende Oberfläche ein, glättet jedoch die zu schabende Oberfläche im Verlaufe in etwa nebeneinander durchzuführender Schabungen derart, daß Unebenheiten aufgrund der konvexen Ausgestaltung der Schneide nicht zu erkennen sind. Durch Randbereiche der Schneide ansonsten verursachte Spuren oder gar Einschnitte sind jedenfalls völlig ausgeschlossen, so daß nach dem Schaben eine ansehnliche Oberfläche verbleibt.

Weiterhin ist wesentlich, daß mit der erfindungsgemäßen Vorrichtung von Hand ein sehr geringer, leicht dosierbarer Abtrag erfolgen kann, der gerade ausreicht, die insbesondere bei Kunststoffoberflächen nicht sehr weit in die Tiefe gehenden Schnittspuren abzutragen. Das Ergebnis ist dann - wie bereits zuvor ausgeführt - wieder eine glatte Oberfläche, die sauber abgewaschen werden kann.

Der Schababtrag erfolgt unter Krafteinsatz. Mit der erfindungsgemäßen Vorrichtung wird der Krafteinsatz optimal auf die Schabfunktion übertragen, damit auch weniger kräftige Personen die Vorrichtung bedienen können. Dazu ist im Rahmen einer besonders vorteilhaften Ausgestaltung die erfindungsgemäße Vorrichtung derart ausgebildet, daß der Klingenhalter eine quaderförmige Platte ist, daß der Handgriff ein ringförmiger Bügel ist, der spiegelsymmetrisch zur Längsrichtung des Klingenhalters ausgeführt ist und die Kontur eines abgerundeten, etwa rechtwinkligen Dreiecks hat, dessen Hypotenuse sich entlang des Klingenhalters, und zwar etwa über dessen gesamte Länge, erstreckt, dessen kurze Kathete in Vorschubrichtung vorne liegt und dessen lange Kathete eine Handauflage definiert.

Besonders günstige Schabergebnisse erzielt man mit einem Anstellwinkel der Klinge von 50° bis 80°, vorzugsweise von 60°.

Die Klinge könnte beispielsweise dachförmig geschliffen sein. Dann ergeben sich jedoch Probleme bei der Halterung, da der kritische Anstellwinkel nicht nur durch die Halterung, sondern auch durch Orientierung der Schnittfläche bedingt ist. Die damit verbundenen Probleme werden dadurch vermieden, daß die Schneide der Klinge durch eine einzige schräg angesetzte Schliffläche gebildet ist und daß die Klinge mit dieser Schliffläche, bezogen auf die Vorschubrichtung, in Vorschubrichtung gesehen nach hinten, angeordnet ist. Dann wird der kritische Anstellwinkel durch die ungeschliffene Seitenfläche der Klinge definiert.

Im Hinblick auf die Ausgestaltung der Klinge ist es von weiterem Vorteil, wenn die Klinge im Schneidebereich um eine Achse gebogen ist, die sich in Anstellrichtung der Klinge erstreckt und zu dieser gegen die Vorschubrichtung versetzt ist. Dadurch ist es insbesondere auch möglich, im Arbeitsbereich, d.h. auf der zu behandelnden Oberfläche, eine Mulde auszuschaben, die sich nach sehr vielen Schabungen ergeben könnte.

Schließlich ist es im Hinblick auf eine schnelle und einfache Austauschbarkeit der Klinge von ganz besonderem Vorteil, wenn ein Klingenstück mit U-förmigem Querschnitt vorgesehen ist und wenn die beiden U-Schenkel je als Klinge ausgebildet sind. Am Klingenhalter, und zwar an der Unterseite, ist dann entsprechend eine Ausnehmung für das Klingenstück vorgesehen, an der das Klingenstück in zwei Stellungen halterbar ist. In der einen Stellung ist dann die eine Klinge und in der anderen Stellung die andere Klinge funktionsfähig, wobei die jeweils andere Klinge stets funktionslos ist. Folglich dient die Vorkehrung der beiden Schneiden an dem U-förmigen Klingenstück zur schnellen und einfachen Austauschbarkeit einer Klinge, wobei es sich stets eine andere in einer Reserveposition befindet.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Ansprüche, andererseits auf die nachfolgende Erläuterung zweier Ausführungsbeispiele der Erfindung anhand der Zeichnung zu verweisen. In Verbindung mit der Erläuterung der Ausführungsbeispiele der erfindungsgemäßen Vorrichtung anhand der Zeichnung werden auch im allgemeinen bevorzugte Ausgestaltungen und Weiterbildungen der Lehre erläutert. In der Zeichnung zeigt
- Fig. 1: in einer schematischen Seitenansicht ein Ausführungsbeispiel einer erfindungsgemäßen Vorrichtung zum Schaben aufgerauhter Oberflächen von Arbeitsplatten,
- Fig. 2: in einer schematischen Darstellung den Gegenstand aus Fig. 1 von vorne,
- Fig. 3: in einer schematischen Darstellung, teilweise, die Klinge der in den Fig. 1 und 2 dargestellten Vorrichtung, und zwar gemäß A von vorne entsprechend dem Pfeil II aus Fig. 1, gemäß B in der Ansicht IVb und gemäß C in der Ansicht IVc und
- Fig. 4: in einer schematischen Darstellung eine Ausgestaltungsmöglichkeit der Klinge, wobei der Schneidenbereich um eine Achse gebogen ist, die sich in Anstellrichtung der Klinge erstreckt und zu dieser gegen die Vorschubrichtung versetzt ist.

Mit dem Bezugszeichen 1 ist ein quaderförmiger, langgestreckter, blockartiger Klingenhalter aus formstabilem Material, z.B. Holz oder Kunststoff, bezeichnet. An der Oberseite 2 des Klingenhalters 1 ist ein Handgriff 3 befestigt, der spiegelsymmetrisch zur Zeichenebene der Fig. 1 zum Klingenhalter 1 ausgeführt ist. Der Handgriff 3 ist als ringförmiger Bügel ausgeführt, der die Kontur eines abgerundeten, etwa rechteckigen, durch strichpunktierte Linien dargestellten Dreiecks hat. Entlang der Hypotenuse 4 erstreckt sich der Bügel entlang des Klingenhalters 1, und zwar über dessen gesamte Länge. Entlang der kurzen Kathete 18 erstreckt sich der Bügel und entlang der langen Kathete 6 bildet er eine Handauflage 7.

Setzt eine Bedienungsperson die Vorrichtung mit der flachen Unterseite 11 auf eine horizontale Tischplatte 19, wie dies in Fig. 1 dargestellt ist, und wirkt die Bedienungsperson von oben mit der Hand auf die Handauflage 7 kräftig ein, so entsteht eine in Pfeilrichtung 8 gerichtete Kraftwirkung, die schräg zur Oberfläche 9 der Tischplatte 19 gerichtet ist und eine Komponente in Vorschubrichtung gemäß Pfeil 5 aufweist. Diese Kraftwirkung gemäß Pfeil 8 durchsetzt das hintere Viertel des Klingenhalters 1. In diesem hinteren Viertel ist ein Klingenstück 10 in einer Ausnehmung 14 in der Unterseite 11 des Klingenhalters 1 auswechselbar befestigt.

Das Klingenstück 10 hat U-förmigen Querschnitt mit gespreizten U-Schenkeln. Jeder dieser U-Schenkel bildet eine Klinge 12, 13. Durch schräge Ausgestaltung der Ausnehmung 14 ist in der gezeichneten Einbaustellung nur die rückwärts gelegene Klinge 13 in Funktionsstellung, die vorwärts gelegene Klinge 12 ist funktionslos.

Wird das Klingenstück 10 um 180° gegenüber einer vertikalen Achse gedreht montiert, dann ist die Klinge 12 alleine in Funktionsstellung. Das Klingenstück 10 ist zu diesem Zweck spiegelsymmetrisch ausgestaltet.

Die in Funktionsstellung befindliche Klinge 13 erstreckt sich im rückwärtigen Viertel der Unterseite 11 im Bereich der Kraftwirkung gemäß Pfeil 8. Die Klinge 13 ist in Vorschubrichtung 5 gesehen in einem spitzen Anstellwinkel 15, im hier gewählten Ausführungsbeispiel in einem Anstellwinkel von 60°, mit der Schneide 16 bzw. 23 aus der Unterseite 11 heraus nach hinten abragend ausgebildet.

Die Schneide 16 der Klinge 13 erstreckt sich, wie aus Fig. 2 ersichtlich, fast über die ganze Breite des Klingenhalters 1 und ragt um 0,2 bis 3,0 mm aus der Unterseite 11 heraus. Die Schneide 16 ist entstanden durch eine einseitige Schliffläche 17 entlang des vorderen Randes der Klinge 13. Diese Schliffläche 17 liegt auf der rückwärts, also gegen die Vorschubrichtung 5, gerichteten Seite der in Funktionsstellung befindlichen Klinge 13, trägt also nicht zur Definition des Anstellwinkels 15 bei. Der Anstellwinkel 15 wird vielmehr durch die Vorderseite der Klinge 13 definiert. Die Schneide 16 ist, wie aus Fig. 2 ersichtlich, ballig ausgebildet, d.h., sie ragt in der Mitte weiter nach unten als an den Rändern, und zwar entlang einer Krümmung. Diese Balligkeit ist nach den Fig. 1 und 2 hervorgerufen durch eine Klinge 13, die in der Mitte entsprechend breiter ist als in den Randbereichen, wie dies aus Fig. 3 ersichtlich ist.

Die Balligkeit bzw. Konvexizität kann weiter dadurch begünstigt werden, daß die Klinge 13 im Schneidenbereich 22 um eine Achse 21 gebogen ist, die sich in Anstellrichtung der Klinge 13 erstreckt und zu dieser gegen die Vorschubrichtung 5 versetzt ist. Hierzu wird auf die Darstellung in Fig. 4 verwiesen.

## Patentansprüche

1. Vorrichtung zum Schaben aufgerauhter Oberflächen von Arbeitsplatten, von zum Zuschneiden von Fleisch oder sonstigen Lebensmitteln dienenden kunststoffbeschichteten Platten, mit einem formstabilen, blockartigen, langgestreckten, eine flache, gerade Unterseite (11) aufweisenden Klingenhalter (1), einem an der Oberseite (2) des Klingenhalters (1) ausgebildeten Handgriff (3) und einer schräg zur Längsrichtung der Unterseite (11) gehalterten Klinge (13), wobei die Klinge (13) in Vorschubrichtung (5) gesehen im hinteren Viertel der Unterseite (11) angeordnet ist und in einem spitzen Anstellwinkel (15) mit einer Schneide (16 bzw. 23) aus der Unterseite (11) heraus nach hinten abragt,
**dadurch gekennzeichnet**, daß die Schneide (16) über ihre gesamte Länge hinweg konvex ausgebildet ist, wobei die Konvexizität einer breiteren Ausgestaltung der Klinge (13) in der Mitte und einer schmaleren Ausgestaltung an den Randbereichen entspricht.

2. Vorrichtung nach Anspruch 1, dadurch gekennzeichnet, daß der Klingenhalter (1) eine quaderförmige Platte ist, daß der Handgriff (3) ein ringförmiger Bügel ist, der spiegelsymmetrisch zur Längsrichtung (5) des Klingenhalters ausgeführt ist und die Kontur eines abgerundeten, etwa rechtwinkligen Dreiecks hat, dessen Hypotenuse (4) sich entlang des Klingenhalters (1), und zwar etwa über dessen gesamte Länge, erstreckt, dessen kurze Kathete (18) in Vorschubrichtung (5) vorn liegt und dessen lange Kathete (6) eine Handauflage (7) definiert.

3. Vorrichtung nach Anspruch 1 oder 2, dadurch gekennzeichnet, daß der Anstellwinklel (15) der Klinge (13) 50° bis 80°, vorzugsweise 60°, beträgt.

4. Vorrichtung nach einem der Ansprüche 1 bis 3, dadurch gekennzeichnet, daß die Schneide (16) der Klinge (13) durch eine einzige, schräg angesetzte Schliffläche (17) gebildet ist und daß die Klinge (13) mit der Schliffläche (17) in Vorschubrichtung (5) gesehen nach hinten gerichtet ist.

5. Vorrichtung nach einem der Ansprüche 1 bis 4, dadurch gekennzeichnet, daß die Klinge (13) im Schneidenbereich (22) um eine Achse (21) gebogen ist, die sich in Anstellrichtung der Klinge (13) erstreckt und zu dieser gegen die Vorschubrichtung (5) versetzt ist.

6. Vorrichtung nach Anspruch 5, dadurch gekennzeichnet, daß ein Klingenstück (10) mit U-förmigem Querschnitt vorgesehen ist, daß die beiden U-Schenkel je als Klinge (12, 13) ausgebildet sind und daß eine Ausnehmung (14) für das Klingenstück (10) an der Unterseite (11) des Klingenhalters (1) vorgesehen ist, an der das Klingenstück (10) in zwei Stellungen halterbar ist, von denen in der einen Stellung die eine Klinge (12) und in der anderen Stellung die andere Klinge (13) funktionsfähig und die jeweils andere Klinge (12 bzs 13) funktionslos ist.

## Claims

1. Device for scraping the roughened surfaces of worktops of plastics-coated surfaces which are used for cutting to size meat or other foodstuffs, with a dimensionally stable, block-like, elongate blade holder (1) comprising a flat, straight underside (11), with a handle (3) formed on the top (2) of the blade holder (1), and with a blade (13) which is mounted obliquely relative to the longitudinal direction of the underside (11), wherein the blade (13), viewed in the advance direction (5), is disposed in the rear quarter of the underside (11) and its cutting edge (16 or 23) projects rearwards out of the underside (11) at an acute angle of incidence (15), characterised in that the cutting edge (16) is formed such that it is convex over its entire length, the convexity corresponding to a wider development of the blade (13) in the centre and a narrower development at the edge areas.

2. Device according to Claim 1, characterised in that the blade holder (1) is a parallelpipedal plate; in that the handle (3) is an annular strap which is mirror-symmetrical relative to the longitudinal direction (5) of the blade holder and has the contour of a rounded, approximately right-angled triangle of which the hypotenuse (4) extends along the blade holder (1), namely approximately over the entire length thereof, and of which the short cathetus (18) is at the front in the advance direction (5) and of which the long cathetus (6) defines a hand rest (7).

3. Device according to Claim 1 or Claim 2, characterised in that the angle of incidence (15) of the blade (13) is 50° to 80° and preferably 60°.

4. Device according to any one of Claims 1 to 3, characterised in that the cutting edge (16) of the blade (13) is formed by a single, obliquely mounted cutting surface (17); and in that the blade (13) with the cutting surface (17) is directed rearwards, viewed in the direction of advance (5).

5. Device according to any one of Claims 1 to 4, characterised in that the blade (13) is curved in the cutting area (22) about an axis (21) which extends in the direction of incidence of the blade (13) and is offset relative to the latter towards the direction of advance (5).

6. Device according to Claim 5, characterised in that a blade member (10) is provided with a U-shaped cross-section; in that the two legs of the U-shape are each in the form of a blade (12, 13); and in that a recess (14) for the blade member (10) is provided on the underside (11) of the blade holder (1) on which underside the blade member (10) can be retained in two positions wherein, in the one position, one blade (12) is operative and, in the other position, the other blade (13) is operative, the other blade (13 or 12 respectively) being inoperative in each case.

## Revendications

1. Dispositif pour raboter des surfaces, qui ont été rendues rugueuses, de plaques revêtues de matière plastique servant à découper de la viande ou d'autres aliments, dispositif équipé d'un porte-lame rigide, en forme de bloc allongé et présentant un côté inférieur plat et rectiligne (11), et doté d'une poignée (3) formée à la face supérieure (2) du porte-lame (1) et d'une lame (13) maintenue suivant une direction inclinée par rapport à la direction longitudinale de la face inférieure (11), cette lame (13), observée dans le sens de déplacement (5) du dispositif, étant située dans le quart postérieur de la face inférieure (11) et faisant protubérance, suivant un angle d'application aigu, par un tranchant à partir de la face inférieure vers l'arrière,
caractérisé par le fait que sur toute sa longueur, le tranchant (16) est de forme convexe, cette convexité correspondant à une plus grande largeur de la lame (13) au milieu et à une plus petite largeur de la lame dans les régions du bord de celle-ci.

2. Dispositif suivant la revendication 1, caractérisé par le fait que le porte-lame (1) est constitué par une plaque de forme parallélipipédique, que la poignée (3) est constituée par un étrier annulaire disposée de manière symétrique à la direction longitudinale (5) du porte-lame, et a le contour d'un triangle arrondi sensiblement rectangle, dont l'hypoténuse (4) est disposée le long du porte-lame (1), et cela sur toute la longueur de ce dernier, dont le petit côté (18) est, dans la direction de déplacement (5) du dispositif, situé à l'avant et dont le grand côté (6) définit une surface d'appui (7) pour la main.

3. Dispositif suivant la revendication 1 ou la revendicatioon 2, caractérisé par le fait que l'angle d'application (15) de la lame (13) est de 50° à 80°, et de préférence de 60°.

4. Dispositif suivant l'une quelconque des revendications de 1 à 3, caractérisé par le fait que le tranchant (16) de la lame (13) est constitué par une surface rectifiée unique (17) disposée en oblique et que la lame (13) avec cette surface rectifiée (17) est, par rapport au sens d'avance (5) de la lame, disposée vers l'arrière, vu dans le sens de déplacement.

5. Dispositif suivant l'une quelconque des revendications de 1 à 4, caractérisé par le fait que dans la région de coupe (22), la lame (13) est incurvée autour d'un axe (21) qui est orienté dans la direction d'attaque de la lame (13) et est décalée par rapport à celle-ci, vu dans le sens de l'avance (5).

6. Dispositif suivant la revendication 5, caractérisé par le fait qu'un élément (10) à lames présente une section transversale en forme de U et que les deux ailes du U ont chacune la forme d'une lame (12, 13) et qu'un évidement (14) à l'intention de l'élément à lames (10) est prévu à la face inférieure (11) du porte-lame, évidement dans lequel l'élément à lames (10) peut être fixée suivant deux positions dans chacune d'elles une des ailes (12, 13) étant active, tandis que l'autre aile (13, 12) n'est pas active.
